# EUROPÄISCHE PATENTSCHRIFT

(11) **EP 3 667 020 B1**
(45) Veröffentlichungstag und Bekanntmachung des Hinweises auf die Patenterteilung: **24.06.2026**
(21) Anmeldenummer: 19214170.3
(22) Anmeldetag: 06.12.2019
(51) Int. Cl.: F01D 5/22

(54) **TURBOMASCHINEN-SCHAUFELANORDNUNG**
TURBO MACHINE BLADE ASSEMBLY
AGENCEMENT D'AUBE POUR TURBOMACHINES

(30) Priorität: 12.12.2018 DE 102018221533
(43) Veröffentlichungstag der Anmeldung: 17.06.2020
(73) Patentinhaber: MTU Aero Engines AG, 80995 München (DE)
(72) Erfinder: Hartung, Andreas, 80995 München (DE); Pernleitner, Martin, 80995 München (DE)

(56) Entgegenhaltungen:
- EP-A1- 1 600 606
- EP-A1- 2 455 587
- EP-A1- 3 098 387
- EP-A2- 2 163 725
- EP-A2- 2 738 353
- WO-A1-2014/051688
- DE-A1- 102016 221 069
- JP-A- 2006 125 372
- US-A- 4 457 668
- US-A1- 2018 187 562

## Beschreibung

Die vorliegende Erfindung betrifft eine Schaufelanordnung für eine Turbomaschine, insbesondere eine Gasturbine, eine Turbomaschine, insbesondere eine Gasturbine, mit der Schaufelanordnung sowie ein Verfahren zur Reduzierung von Schwingungen der Schaufelanordnung.

Schaufeln von Turbomaschinen können im Betrieb verschiedene Schwingungsmoden aufweisen. Insbesondere können einerseits sogenannte Flap-Moden ("F-Mode") der Schaufeln ein Verkippen der Schaufeln bzw. Plattformen um die Haupt- bzw. Rotationsachse der Turbomaschine bewirken, andererseits sogenannte Couple-Disk-Moden ("CD-Mode") ein Nicken der Schaufeln bzw. Plattformen in Richtung einer Trennlinie zwischen den Plattformen.

Verschiedene Beispiele für Dämpfungselemente sind aus den Dokumenten EP2455587A1, EP3098387A1, EP2738353A2 und US20180187562A1 bekannt.

Eine Aufgabe einer Ausführung der vorliegenden Erfindung ist es, Schwingungen von Schaufelanordnungen zu reduzieren.

Diese Aufgabe wird durch eine Schaufelanordnung mit den Merkmalen des Anspruchs 1 bzw. ein Verfahren mit den Merkmalen des Anspruchs 7 gelöst. Anspruch 6 stellt eine Turbomaschine mit einer oder mehreren hier beschriebenen Schaufelanordnungen unter Schutz. Vorteilhafte Ausführungsformen der Erfindung sind Gegenstand der Unteransprüche.

Nach einer Ausführung der vorliegenden Erfindung weist (wenigstens) eine Schaufelanordnung für eine bzw. einer Turbomaschine, in einer Ausführung eine(r) Gasturbine, insbesondere eines Flugtriebwerks, eine Schaufel mit einem Schaufelblatt und wenigstens einer Plattform sowie eine dieser in Umfangsrichtung benachbarte angeordnet)e weitere Schaufel mit einem Schaufelblatt und wenigstens einer Plattform auf, wobei diese beiden Schaufeln vorliegend ohne Beschränkung der Allgemeinheit als erste und zweite Schaufel bezeichnet werden, ihr Schaufelblatt und ihre Plattform entsprechend als erstes Schaufelblatt bzw. erste Plattform (der ersten Schaufel) bzw. zweites Schaufelblatt bzw. zweite Plattform (der zweiten Schaufel).

In einer Ausführung sind die Schaufeln Laufschaufeln und/oder Schaufeln einer Verdichter- oder Turbinenstufe einer Gasturbine, insbesondere eines Flugtriebwerks, und/oder weisen Schaufelfüße auf, die, insbesondere lösbar und/oder form- und/oder reibschlüssig, in einem Träger, insbesondere Rotor der Turbomaschine, befestigt bzw. hierzu vorgesehen, insbesondere eingerichtet, sind bzw. verwendet werden.

Aufgrund der Einsatzbedingungen kann die vorliegende Erfindung hier mit besonderem Vorteil verwendet werden.

Nach einer Ausführung der vorliegenden Erfindung begrenzen eine Wandung der ersten Schaufel ("erste Wandung") und eine Wandung der zweiten Schaufel ("zweite Wandung") eine Schaufelkavität, in der ein ein- oder mehrteiliger Dämpfer angeordnet ist bzw. wird, welcher eine wandungsseitige Kontaktoberfläche aufweist, die im Betrieb die erste und zweite Wandung wenigstens temporär kontaktiert bzw. hierzu vorgesehen, insbesondere eingerichtet, ist bzw. verwendet wird.

Diese Kontaktoberfläche weist nach einer Ausführung der vorliegenden Erfindung einen Oberflächenabschnitt auf, der vorliegend ohne Beschränkung der Allgemeinheit als erster Oberflächenabschnitt bezeichnet wird und in einer ersten Richtung (gesehen) konvex gekrümmt ist, die in wenigstens einer Kontaktposition, in der dieser erste Oberflächenabschnitt die erste Wandung kontaktiert, parallel zu wenigstens einem Abschnitt einer Kante, nämlich einer schaufelblatt- bzw. strömungskanalseitigen bzw. Oberkante, der ersten Plattform ist, welche der zweiten Plattform zugewandt ist. Mit anderen Worten weist die Kontaktoberfläche einen ersten Oberflächenabschnitt auf, der in Richtung wenigstens eines Abschnitts einer der zweiten Plattform zugewandten (schaufelblatt- bzw. strömungskanalseitigen bzw. Ober)Kante der ersten Plattform bzw. einer Trennlinie zwischen der ersten und zweiten Plattform konvex gekrümmt ist, wenn der Dämpfer bzw. sein erster Oberflächenabschnitt sich in der Kontaktposition befindet.

Dieser Abschnitt der Kante beträgt in einer Ausführung wenigstens 10%, insbesondere wenigstens 25%, in einer Ausführung wenigstens 50% einer (Gesamt)Länge der Kante bzw. Trennlinie, er kann insbesondere auch 100% betragen. Die Trennlinie kann in einer Ausführung spaltartig sein, insbesondere, um Toleranzen, thermische Ausdehnungen, Bewegungen oder dergleichen zu kompensieren. Entsprechend berührt die (der zweiten Plattform zugewandte Kante der) erste(n) Plattform die zweite Plattform in einer Ausführung (im (Normal)Betrieb) nicht bzw. ist hierzu vorgesehen, insbesondere eingerichtet. In einer anderen Ausführung können sich die (der zweiten Plattform zugewandte Kante der) erste(n) Plattform und die zweite Plattform wenigstens temporär berühren, so dass die Trennlinie eine Kontaktlinie zwischen der ersten und zweiten Plattform bildet. Somit ist die erste Richtung in einer Ausführung in der wenigstens einen Kontaktposition, in der der erste Oberflächenabschnitt die erste Wandung kontaktiert, parallel zu wenigstens einem Abschnitt einer Trennlinie zwischen der ersten und zweiten Plattform, insbesondere einem Abschnitt einer (durch die der zweiten Plattform zugewandten Kante der ersten Plattform definierten) temporären oder auch nur virtuellen bzw. theoretischen Kontaktlinie zwischen der ersten und zweiten Plattform, wobei dieser Abschnitt in einer Ausführung wenigstens 10%, insbesondere wenigstens 25%, in einer Ausführung wenigstens 50% einer (Gesamt)Länge der Trenn- bzw. (temporären bzw. (nur) virtuellen bzw. theoretischen) Kontaktlinie beträgt, insbesondere auch 100% betragen kann.

Wie einleitend erläutert, können Couple-Disk-Moden ein Nicken der Schaufeln bzw. Plattformen in Richtung der Trennlinie bewirken. Indem der Dämpfer bzw. seine Kontaktoberfläche in dem ersten Oberflächenabschnitt parallel zu wenigstens einem Abschnitt der der zweiten Plattform zugewandten Kante der ersten Plattform bzw. der hierdurch definierten Trennlinie zwischen der ersten und zweiten Plattform konvex gekrümmt ist, können in einer Ausführung infolge einer (hierdurch begünstigten) Relativbewegung der ersten und zweiten Schaufel gegeneinander vorteilhaft durch eine (hierdurch begünstigte) reibungsbehaftete Gleitbewegung des Dämpfers bzw. seiner Kontaktoberfläche Schwingungsenergie dissipiert und so entsprechende Schwingungen der Schaufelanordnungen reduziert werden.

In einer ersten erfindungsgemäßen Ausführungsform ist der erste Oberflächenabschnitt zusätzlich auch in Umfangsrichtung (gesehen) konvex gekrümmt, wenn der Dämpfer sich in der Kontaktposition befindet.

Wie einleitend erläutert, können Flap-Moden ein Verkippen der Schaufeln bzw. Plattformen um die Haupt- bzw. Rotationsachse bzw. in Umfangsrichtung bewirken. Indem der Dämpfer bzw. seine Kontaktoberfläche in dem ersten Oberflächenabschnitt auch in Umfangsrichtung konvex gekrümmt ist, können in einer Ausführung infolge einer (hierdurch begünstigten) Relativbewegung der ersten und zweiten Schaufel gegeneinander vorteilhaft durch eine (hierdurch begünstigte) reibungsbehaftete Gleitbewegung des Dämpfers bzw. seiner Kontaktoberfläche Schwingungsenergie dissipiert und so entsprechende Schwingungen der Schaufelanordnungen reduziert werden.

In einer zweiten erfindungsgemäßen Ausführungsform ist der erste Oberflächenabschnitt in Umfangsrichtung (gesehen) gerade, wenn der Dämpfer sich in der Kontaktposition befindet.

Hierdurch kann in einer Ausführung eine Gleitbewegung zwischen dem ersten Oberflächenabschnitt und der ersten Wandung erschwert bzw. eine Anlagefläche vergrößert werden und sich der Dämpfer dadurch besser an der ersten Wandung abstützen.

Insbesondere dann ist es, insbesondere in Hinblick auf die oben genannten Flap-Moden bzw. das Verkippen der Schaufeln bzw. Plattformen um die Haupt- bzw. Rotationsachse bzw. in Umfangsrichtung, erfindungsgemäß vorgesehen, dass die Kontaktoberfläche einen weiteren Oberflächenabschnitt aufweist, der vorliegend ohne Beschränkung der Allgemeinheit als zweiter Oberflächenabschnitt bezeichnet wird, die zweite Wandung kontaktiert, wenn der Dämpfer sich in der Kontaktposition befindet, bzw. hierzu vorgesehen, insbesondere eingerichtet, ist bzw. verwendet wird, und dann bzw. in der Kontaktposition in Umfangsrichtung (gesehen) konvex gekrümmt ist.

Hierdurch können in einer Ausführung ein Verkippen der Schaufeln bzw. Plattformen um die Haupt- bzw. Rotationsachse bzw. in Umfangsrichtung begünstigt und so vorteilhaft durch eine (hierdurch begünstigte) reibungsbehaftete Gleitbewegung des Dämpfers bzw. seiner Kontaktoberfläche Schwingungsenergie von Flap-Moden dissipiert und so entsprechende Schwingungen der Schaufelanordnungen reduziert werden.

Bei der zweiten erfindungsgemäßen Ausführungsform kann sich durch den in der Kontaktposition in Umfangsrichtung (gesehen) geraden ersten Oberflächenabschnitt , wie erläutert, der Dämpfer vorteilhaft an der ersten Wandung abstützen.

Bei der ersten erfindungsgemäßen Ausführungsform ist ein zweiter Oberflächenabschnitt der Kontaktoberfläche vorgesehen, der in der Kontaktposition die zweite Wandung kontaktiert und in der ersten Richtung und/oder in der Umfangsrichtung (gesehen) gerade ist. Dieser zweite Oberflächenabschnitt kann dabei insbesondere eben bzw. planar ausgebildet sein.

Hierdurch kann in einer Ausführung eine Gleitbewegung zwischen diesem zweiten Oberflächenabschnitt und der zweiten Wandung erschwert werden und sich der Dämpfer dadurch besser an der zweiten Wandung abstützen.

In einer Ausführung weist der Dämpfer eine oder mehrere Dämpferkavitäten auf, in der bzw. denen (jeweils) wenigstens, in einer bevorzugten Ausführung (jeweils) genau, ein, in einer Ausführung kugelartiger, Stoßkörper angeordnet ist bzw. wird, der im Betrieb Stoßkontakte mit der Dämpferkavitätswandung ausführt bzw. hierzu vorgesehen, insbesondere eingerichtet ist bzw. verwendet wird.

Dem liegt ein, grundsätzlich aus der WO 2012/095067 A1 bekanntes, Konzept zur Reduzierung von Schaufelschwingungen durch Stoßkontakte zugrunde, durch das insbesondere Resonanzfrequenzen von Schaufel(anordnunge)n verstimmt werden können.

Wie sich überraschend herausgestellt hat, können in Kombination mit in der vorstehend beschriebenen Kontaktoberfläche Impulse zwischen Stoßkörpern, Dämpfern und Schaufeln besonders vorteilhaft übertragen und dadurch Schaufelschwingungen besonders vorteilhaft reduziert werden. Es wird angenommen, dass dies durch die hierdurch begünstigten bzw. erschwerten Gleitbewegungen in den entsprechenden Richtungen besonders begünstigt wird, ohne an diese Annahme gebunden zu sein.

In einer Ausführung ist/sind bzw. wird/werden der bzw. eine oder mehrere der Stoßkörper luft- bzw. gasdicht in der (jeweiligen) Dämpferkavität angeordnet.

Hierdurch können Schaufelschwingungen stoßkontaktbedingt besonders vorteilhaft reduziert werden.

In einer Ausführung ist/sind bzw. wird/werden die bzw. eine oder mehrere der Dämpferkavitäten (jeweils, insbesondere gemeinsam) durch einen Deckel, in einer Ausführung luftdicht, verschlossen, der auf einer der Kontaktoberfläche gegenüberliegenden Seite des Dämpfers angeordnet ist.

Hierdurch kann in einer Ausführung die Impulsübertragung zwischen Stoßkörpern, Dämpfern und Schaufeln (weiter) verbessert werden.

Die erste und zweite Plattform sind in einer Ausführung schaufelfußseitige Plattformen, insbesondere also radial innenliegende und/oder Unterplattformen.

Zusätzlich oder alternativ ist die Schaufelkavität in einer Ausführung auf einer schaufelblattabgewandten Seite der ersten und/oder zweiten Plattform, in einer Ausführung ganz oder teilweise in der ersten und/oder zweiten Plattform, angeordnet.

Es hat sich überraschend herausgestellt, dass hierdurch Schaufelschwingungen besonders vorteilhaft reduziert werden.

Eine Axialrichtung ist in einer Ausführung parallel zu einer Dreh- bzw. (Haupt)Maschinenachse der Turbomaschine, eine Umfangsrichtung entsprechend eine Rotationsrichtung um diese Achse, eine Radialrichtung senkrecht zur Axial- und Umfangsrichtung.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
- Fig. 1: eine Schaufelanordnung nach einer Ausführung der vorliegenden Erfindung in radialer Draufsicht;
- Fig. 2: eine Schaufel der Schaufelanordnung in perspektivischer Ansicht;
- Fig. 3: einen Dämpfer der Schaufelanordnung in vergrößerter perspektivischer Ansicht;
- Fig. 4: einen Schnitt längs der Linie A-A in Fig. 1;
- Fig. 5: den Dämpfer aus einer anderen Perspektive; und
- Fig. 6: einen Schnitt längs der Linie VI-VI in Fig. 4.

Fig. 1 zeigt eine Schaufelanordnung nach einer Ausführung der vorliegenden Erfindung in radialer Draufsicht, Fig. 2 eine der beiden baugleichen Schaufeln der Schaufelanordnung in perspektivischer Ansicht.

Beide Schaufeln weisen jeweils ein Schaufelblatt 10 bzw. 20 und eine schaufelfußseitige Plattform 11 bzw. 21 auf.

In einer Schaufelkavität in den beiden Plattformen, die durch entsprechende Wandungen 12 bzw. 22 (vgl. Fig. 4) begrenzt ist, ist ein Dämpfer 30 angeordnet, auf dessen wandungsseitige Kontaktoberfläche man in Fig. 3 blickt.

Diese Kontaktoberfläche weist einen ersten Oberflächenabschnitt 31 auf, der in einer ersten Richtung K konvex gekrümmt ist, die in einer Kontaktposition, in der der erste Oberflächenabschnitt die Wandung der einen Schaufel kontaktiert (vgl. Fig. 4), parallel zur der zweiten Plattform 21 zugewandten Kante k der ersten Plattform 11 bzw. Trennlinie zwischen der ersten und zweiten Plattform ist. Fig. 6 zeigt zur Verdeutlichung einen Schnitt längs der in Fig. 4 strichpunktiert eingezeichneten Schnittlinie VI-VI.

Im Ausführungsbeispiel ist der erste Oberflächenabschnitt in der Kontaktposition auch in Umfangsrichtung U konvex gekrümmt und die Kontaktoberfläche weist einen zweiten Oberflächenabschnitt 32 auf, der in der Kontaktposition die Wandung der anderen Schaufel kontaktiert und in der ersten Richtung K und in der Umfangsrichtung U gerade ist.

In einer nicht dargestellten Abwandlung ist umgekehrt der erste Oberflächenabschnitt 31 in der Kontaktposition in Umfangsrichtung U gerade und der zweite Oberflächenabschnitt 32 in Umfangsrichtung konvex gekrümmt.

Wie in der Rückansicht (von radial unten) der Fig. 5 erkennbar, weist der Dämpfer 30 mehrere Dämpferkavitäten 33 auf, in denen jeweils ein (in Fig. 5 ausgeblendeter) Stoßkörper zum Stoßkontakt mit der j eweiligen Dämpferkavitätswandung angeordnet ist.

Die Dämpferkavitäten werden bzw. sind durch einen (in Fig. 5 ausgeblendeten) Deckel luftdicht.

Obwohl in der vorhergehenden Beschreibung exemplarische Ausführungen erläutert wurden, sei darauf hingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen ergibt

### Bezugszeichenliste

- 10: erstes Schaufelblatt
- 11: erste Plattform
- 12: erste Wandung
- 20: zweites Schaufelblatt
- 21: zweite Plattform
- 22: zweite Wandung
- 30: Dämpfer
- 31: erster Oberflächenabschnitt
- 32: zweiter Oberflächenabschnitt
- 33: Dämpferkavität
- k: Kante
- K: erste Richtung
- U: Umfangsrichtung

## Patentansprüche

1. Schaufelanordnung für eine Turbomaschine, insbesondere Gasturbine, mit einer ersten Schaufel (10-12), die ein erstes Schaufelblatt (10) und eine erste Plattform (11) aufweist, und einer in Umfangsrichtung (U) benachbarten zweiten Schaufel (20-22), die ein zweites Schaufelblatt (20) und eine zweite Plattform (21) aufweist, wobei eine erste Wandung (12) der ersten Schaufel und eine zweite Wandung (22) der zweiten Schaufel eine Schaufelkavität begrenzen, in der ein Dämpfer (30) mit einer wandungsseitigen Kontaktoberfläche (31, 32) angeordnet ist, wobei diese Kontaktoberfläche wenigstens einen ersten Oberflächenabschnitt (31) aufweist, der in einer ersten Richtung (K) konvex gekrümmt ist, die in wenigstens einer Kontaktposition, in der der erste Oberflächenabschnitt die erste Wandung kontaktiert, parallel zu einer Trennlinie zwischen der ersten und zweiten Plattform ist, so dass infolge einer Relativbewegung der ersten und zweiten Schaufel gegeneinander in Richtung der Trennlinie durch eine reibungsbehaftete Gleitbewegung der Kontaktoberfläche des Dämpfers in Richtung der Trennlinie Schwingungsenergie dissipiert und so entsprechende Schwingungen in Richtung der Trennlinie der Schaufelanordnungen reduziert werden können,
**dadurch gekennzeichnet, dass**
der erste Oberflächenabschnitt in der Kontaktposition auch in Umfangsrichtung konvex gekrümmt ist und die Kontaktoberfläche wenigstens einen zweiten Oberflächenabschnitt (32) aufweist, der in der Kontaktposition die zweite Wandung kontaktiert und planar und/oder in der ersten und/oder Umfangsrichtung gerade ist
oder die Kontaktoberfläche wenigstens einen zweiten Oberflächenabschnitt (32) aufweist, der in der Kontaktposition die zweite Wandung kontaktiert und in Umfangsrichtung konvex gekrümmt ist, und der erste Oberflächenabschnitt (31) in der Kontaktposition in Umfangsrichtung gerade ist, so dass infolge einer Relativbewegung der ersten und zweiten Schaufel gegeneinander in Umfangsrichtung durch eine reibungsbehaftete Gleitbewegung der Kontaktoberfläche des Dämpfers in Umfangsrichtung Schwingungsenergie dissipiert und so entsprechende Schwingungen in Umfangsrichtung der Schaufelanordnungen reduziert werden können.

2. Schaufelanordnung nachAnspruch 1, **dadurch gekennzeichnet, dass** der Dämpfer wenigstens eine Dämpferkavität (33) aufweist, in der wenigstens, insbesondere genau, ein Stoßkörper zum Stoßkontakt mit der Dämpferkavitätswandung, insbesondere luftdicht, angeordnet ist.

3. Schaufelanordnung nach Anspruch 2, **dadurch gekennzeichnet, dass** die Dämpferkavität durch einen Deckel, insbesondere luftdicht, verschlossen ist, der auf einer der Kontaktoberfläche gegenüberliegenden Seite des Dämpfers angeordnet ist.

4. Schaufelanordnung nach einem der vorhergehenden Ansprüche, **dadurch gekennzeichnet, dass** die erste und zweite Plattform schaufelfußseitige Plattformen sind.

5. Schaufelanordnung nach einem der vorhergehenden Ansprüche, **dadurch gekennzeichnet, dass** die Schaufelkavität auf einer schaufelblattabgewandten Seite, insbesondere wenigstens teilweise in, der ersten und/oder zweiten Plattform angeordnet ist.

6. Turbomaschine, insbesondere Gasturbine, mit wenigstens einer Schaufelanordnung nach einem der vorhergehenden Ansprüche.

7. Verfahren zur Reduzierung von Schwingungen einer Schaufelanordnung nach einem der Ansprüche 1 bis 5, **dadurch gekennzeichnet, dass** eine Schaufelanordnung nach einem der Ansprüche 1 bis 5 bereitgestellt wird und der Dämpfer derart in der Schaufelkavität angeordnet wird, dass er die Kontaktposition einnehmen kann.

## Claims

1. Blade arrangement for a turbomachine, in particular a gas turbine, comprising a first blade (10-12) having a first airfoil (10) and a first platform (11), and a second blade (20-22), adjacent in the peripheral direction (U), having a second airfoil (20) and a second platform (21), a first wall (12) of the first blade and a second wall (22) of the second blade defining a blade cavity in which a damper (30) having a wall-side contact surface (31, 32) is arranged, this contact surface having at least a first surface portion (31) that is convexly curved in a first direction (K) which, in at least one contact position in which the first surface portion contacts the first wall, is parallel to a dividing line between the first and second platform, such that, as a result of a relative movement of the first and second blades against one another in the direction of the dividing line due to a frictional sliding movement of the contact surface of the damper in the direction of the dividing line, vibrational energy can be dissipated, and thus corresponding vibrations in the direction of the dividing line of the blade arrangements can be reduced,
**characterized in that**,
in the contact position, the first surface portion is also convexly curved in the peripheral direction and the contact surface has at least a second surface portion (32) which contacts the second wall in the contact position and is planar and/or is straight in the first and/or peripheral direction
or the contact surface has at least a second surface portion (32) which, in the contact position, contacts the second wall and is convexly curved in the peripheral direction, and the first surface portion (31) is straight in the peripheral direction in the contact position, such that, as a result of a relative movement of the first and second blades against one another in the peripheral direction due to a frictional sliding movement of the contact surface of the damper in the peripheral direction, vibrational energy can be dissipated, and thus corresponding vibrations in the peripheral direction of the blade arrangements can be reduced.

2. Blade arrangement according to claim 1, **characterized in that** the damper has at least one damper cavity (33) in which at least, in particular exactly, one impact body is arranged, in particular airtightly, for impact contact with the damper cavity wall.

3. Blade arrangement according to claim 2, **characterized in that** the damper cavity is closed, in particular airtightly, by a cover, which is arranged on a side of the damper opposite the contact surface.

4. Blade arrangement according to any of the preceding claims,
**characterized in that** the first and second platform are blade root-side platforms.

5. Blade arrangement according to any of the preceding claims, **characterized in that** the blade cavity is arranged on a side of the first and/or second platform which faces away from the airfoil, in particular is arranged at least partially in said platform.

6. Turbomachine, in particular a gas turbine, comprising at least one blade arrangement according to any of the preceding claims.

7. Method for reducing vibrations of a blade arrangement according to any of claims 1 to 5, **characterized in that** a blade arrangement according to any of claims 1 to 5 is provided and the damper is arranged in the blade cavity such that it can assume the contact position.

## Revendications

1. Agencement d'aubes pour une turbomachine, en particulier une turbine à gaz, comportant une première aube (10-12) qui présente une première pale d'aube (10) et une première plate-forme (11), et une seconde aube (20-22) voisine dans la direction circonférentielle (U) qui présente une seconde pale d'aube (20) et une seconde plate-forme (21), dans lequel une première paroi (12) de la première aube et une seconde paroi (22) de la seconde aube délimitent une cavité d'aubes dans laquelle est disposé un amortisseur (30) avec une surface de contact (31, 32) côté paroi, dans lequel ladite surface de contact présente au moins une première section de surface (31) qui est courbée de manière convexe dans une première direction (K) qui, dans au moins une position de contact dans laquelle la première section de surface est en contact avec la première paroi, est parallèle à une ligne de séparation entre la première et la seconde plate-forme, de sorte que, suite à un mouvement relatif de la première et de la seconde aube l'une par rapport à l'autre dans la direction de la ligne de séparation, l'énergie vibratoire peut être dissipée par un mouvement de glissement à friction de la surface de contact de l'amortisseur dans la direction de la ligne de séparation, et que les vibrations correspondantes dans la direction de la ligne de séparation des agencements d'aubes peuvent ainsi être réduites,
**caractérisé en ce que**
la première section de surface est incurvée de manière convexe dans la position de contact également dans la direction circonférentielle, et la surface de contact présente au moins une seconde section de surface (32) qui, dans la position de contact, est en contact avec la seconde paroi et est plane et/ou droite dans la première direction et/ou dans la direction circonférentielle
ou la surface de contact présente au moins une seconde section de surface (32) qui, dans la position de contact, est en contact avec la seconde paroi et est courbée de manière convexe dans la direction circonférentielle, et la première section de surface (31) est droite dans la direction circonférentielle dans la position de contact, de sorte que, suite à un mouvement relatif de la première et de la seconde aube l'une par rapport à l'autre dans la direction circonférentielle, l'énergie vibratoire peut être dissipée par un mouvement de glissement à friction de la surface de contact de l'amortisseur dans la direction circonférentielle, et que les vibrations correspondantes dans la direction circonférentielle des agencements d'aubes peuvent ainsi être réduites.

2. Agencement d'aubes selon la revendication 1, **caractérisé en ce que** l'amortisseur présente au moins une cavité d'amortisseur (33) dans laquelle est disposé au moins, en particulier exactement, un corps d'impact destiné à venir en contact par impact avec la paroi de cavité d'amortisseur, en particulier de manière étanche à l'air.

3. Agencement d'aubes selon la revendication 2, **caractérisé en ce que** la cavité d'amortisseur est fermée par un moyen de recouvrement, en particulier étanche à l'air, qui est disposé sur un côté de l'amortisseur opposé à la surface de contact.

4. Agencement d'aubes selon l'une des revendications précédentes, **caractérisé en ce que** les première et seconde plates-formes sont des plates-formes côté pied d'aube.

5. Agencement d'aubes selon l'une des revendications précédentes, **caractérisé en ce que** la cavité d'aube est disposée sur un côté opposé à la pale d'aube, en particulier au moins partiellement dans la première et/ou la seconde plate-forme.

6. Turbomachine, en particulier turbine à gaz, comportant au moins un agencement d'aubes selon l'une des revendications précédentes.

7. Procédé pour la réduction des vibrations d'un agencement d'aubes selon l'une des revendications 1 à 5, **caractérisé en ce qu'un** agencement d'aubes selon l'une des revendications 1 à 5 est fourni et l'amortisseur est disposé dans la cavité d'aube de telle sorte qu'il peut adopter la position de contact.
